# EUROPÄISCHE PATENTSCHRIFT

(11) **EP 0 168 031 B1**
(45) Veröffentlichungstag und Bekanntmachung des Hinweises auf die Patenterteilung: **11.04.1990**
(21) Anmeldenummer: 85108517.5
(22) Anmeldetag: 09.07.1985
(51) Int. Cl.: H01K 1/40, H01J 61/36

(54) **Elektrische Lampe**
Electrical lamp
Lampe électrique

(30) Priorität: 13.07.1984 DE 3425894
(43) Veröffentlichungstag der Anmeldung: 15.01.1986
(73) Patentinhaber: Patent-Treuhand-Gesellschaft für elektrische Glühlampen mbH, 81543 München (DE)
(72) Erfinder: Heider, Jürgen, Dr. Dipl.-Phys., D-8000 München 90 (DE); Gosslar, Achim, D-8000 München 83 (DE)

(56) Entgegenhaltungen:
- GB-A- 2 048 563
- US-A- 2 876 377
- US-A- 3 617 797

## Beschreibung

Die Erfindung betrifft eine elektrische Lampe mit einem einseitig gequetschten Gefäß aus Glas oder Quarz, wobei in der Quetschung mindestens zwei Dichtungsfolien eingebettet sind, deren nach außen gerichtete Enden mit zu den Sockelkontakten führenden äußeren Stromzuführungen und deren nach innen gerichtete Enden mit in das Innere des Gefäßes führenden inneren Stromzuführungen verbunden sind.

Ein Problem bei derartigen Lampen stellt die Ausrichtung der an den inneren Stromzuführungen befestigten Lampenteile beim Quetschvorgang dar. Da die Dichtungsfolien meist dünner als 50 pm sind und somit keinerlei Steifheit aufweisen, wird eine Ausrichtung der äußeren Stromzuführungen nur sehr unvollständig auf die inneren Stromzuführungen und damit auf die daran befestigten Lampenteile übertragen. Daher werden üblicherweise mit den Lampenteilen verbundene, sich gegen die Innenwandung des Hüllkolbens abstützende Konstruktionen verwendet. Diese Konstruktionen erfordern jedoch einen wesentlich höheren Arbeits-und Kostenaufwand und sind wegen der damit verbundenen Abschattung nicht erwünscht.

Aus der DE-A-30 08 967 ist eine Baueinheit aus Elektrode und Zuleitung mit Dichtungsfolie für eine elektrische Entladungslampe bekannt. Durch Falten der Dichtungsfolienkanten in entgegengesetzte Richtungen (Z-förmiger Querschnitt) soll eine größere Steifheit der Folien erlangt und eine bessere Ausrichtung der Elektrode ermöglicht werden. Für eine hermetische Dichtung wird die Baueinheit in den Glashals des Entladungsgefäßes eingeführt und der Hals durch Erhitzen im Bereich der Dichtungsfolie zum Zusammenfallen gebracht. Diese Baueinheit erlaubt zwar aufgrund der Versteifung der Dichtungsfolie eine etwas verbesserte Zentrierung, ist jedoch als Lösung bei dem hier beschriebenen Quetschvorgang nicht anwendbar.

Ziel der Erfindung ist es, durch eine einfache und kostengünstige Vorrichtung eine genaue Ausrichtung der an den inneren Stromzuführungen befestigten Lampenteile beim Quetschvorgang zu erreichen und gleichzeitig eine vakuumdichte Quetschung im Bereich der Dichtungsfolie zu gewährleisten.

Die elektrische Lampe mit den im Oberbegriff des Hauptanspruchs genannten Merkmalen ist erfindungsgemäß dadurch gekennzeichnet, daß an den inneren Stromzuführungen im Bereich der Quetschung kurze Stücke aus hochschmelzendem Metall, wie z.B. Tantal, Molybdän oder Wolfram befestigt sind, die quer zu den inneren Stromzuführungen verlaufen und in der durch die Quetschung bestimmten Ebene liegen.

Die Metallstücke werden vor dem Quetschvorgang an den inneren Stromzuführungen mit Hilfe einer Lehre befestigt. Sie verhindern ein Verdrehen oder Schrägstellen der inneren Stromzuführungen durch den Quetschvorgang und ermöglichen so eine genaue Ausrichtung der an diesen inneren Stromzuführungen befestigten Lampenteile.

Vorteilhaft bestehen die Metallstücke aus Draht oder Blech derselben Metallzusammensetzung wie die inneren Stromzuführungen und sind mit letzteren verschweißt. Im Fall von Blech sind dabei sowohl kreisförmige oder ovale als auch rechteckige Formen denkbar. Durch dieselbe Materialzusammensetzung von Stromzuführung und Metallstück werden Spannungen und Risse aufgrund von unterschiedlichen Ausdehnungskoeffizienten vermieden. Die Metallstücke verlaufen vorteilhaft im rechten Winkel zu den inneren Stromzuführungen, um so eine optimale Ausrichtung der von den Stromzuführungen gehaltenen Lampenteile zu gewährleisten.

Bei der elektrischen Lampe kann es sich um eine Hochdruckentladungslampe handeln, wobei das gequetschte Gefäß den Außenkolben bildet und die inneren Stromzuführungen die elektrischen Verbindungen für ein im Außenkolben befindliches Entladungsgefäß sind. Eine exakte Ausrichtung des Entladungsgefäßes im Außenkolben ist bei diesem Lampentyp von großer Bedeutung, da diese Lampen bevorzugt in Leuchten mit Reflektoren Verwendung finden. Um dabei eine gleichmäßige Ausleuchtung zu erhalten, ist es erforderlich, daß der Leuchtmittelpunkt an einem genau festgelegten Ort in der Leuchte zu liegen kommt.

Für den Fall, daß die Entladungslampe keine aggressiven oder schwer verdampfbaren Füllungssubstanzen enthält, kann das gequetschte Gefäß bei der elektrischen Lampe auch direkt das Entladungsgefäß bilden, wobei die inneren Stromzuführungen die elektrischen Verbindungen für im Entladungsgefäß befindliche Elektroden sind.

Die erfindungsgemäße elektrische Lampe kann andererseits auch eine Halogenglühlampe sein, wobei das gequetschte Gefäß den Lampenkolben bildet, und die inneren Stromzuführungen die elektrischen Verbindungen für eine im Lampenkolben befindliche Glühwendel bilden. Durch die an den inneren Stromzuführungen angeschweißten Metallstücke wird ein Verdrehen oder Verspannen der Glühwendel vermieden und so ein vorzeitiger Ausfall des Glühkörpers verhindert.

Beim Einquetschen des Brenners oder der Wendel wird außerdem dauernd Inertgas durch eine Öffnung an dem der Quetschung entgegengesetzten Ende des Kolbens in letzteren geblasen, um eine Folienoxidation zu verhindern. Mit Hilfe der Metallstücke wird eine Schrägstellung des Entladungsgefäßes bzw. der Wendel, die durch die Strömung verursacht werden kann, unmöglich gemacht.

Die Erfindung ist anhand der nachfolgenden
Figuren näher veranschaulicht.
Figur 1 zeigt eine erfindungsgemäße Hochdruckentladungslampe mit einem Außenkolben.
Figur 2 zeigt eine erfindungsgemäße Halogenglühlampe.

Die in Figur 1 dargestellte Metallhalogenid-Hochdruckentladungslampe 1 besitzt ein Entladungsgefäß 2, aus Quarzglas, das in geringem Abstand von einem Außenkolben 3 - ebenfalls aus Quarzglas - umgeben ist. Die Wolfram-Elektroden 4, 5 sind über Dichtungsfolien 6, 7 aus Molybdän, die in die Quetschung 8 des Entladungsgefäßes 2 eingebettet sind, mit den inneren Stromzuführungsdrähten 9, 10 des Außenkolbens 3 verbunden. Diese Drähte 9, 10 bestehen aus Molybdän und haben eine Dicke von 0,5 mm. In der Quetschung 8 des Entladungsgefäßes 2 ist außerdem ein Getter 11 aus einer Zirkoniumverbindung auf einem Metallträger 12 mittels eines Drahtes 13 potentialfrei befestigt. Die inneren Stromzuführungen 9, 10 sind weiter über in die Quetschung 14 des Außenkolbens 3 eingelegte Dichtungsfolien 15, 16 aus Molybdän mit den äußeren Stromzuführungen 17, 18 - ebenfalls aus Molybdän - verbunden.

An den inneren Stromzuführungsdrähten 9, 10 ist innerhalb der Quetschung 14 des Außenkolbens 3 - im rechten Winkel zu den Stromzuführungsdrähten 9, 10 - jeweils ein kurzes Molybdän-Drahtstück 19, 20 von ca. 5 mm Länge befestigt, dessen Dicke mit der der inneren Stromzuführungsdrähte 9, 10 übereinstimmt. Durch diese Drahtstücke 19, 20, die vor dem Quetschvorgang des Außenkolbens 3 mit Hilfe einer Lehre an den Stromzuführungen 9, 10 angeschweißt werden, wird bei der Quetschung des Außenkolbens 3 eine optimale Ausrichtung des Entladungsgefäßes 2 im Zentrum des Außenkolbens 3 erreicht.

Die Metallhalogenid-Entladungslampe 1 besitzt eine Füllung aus NaJ, SnJ₂, TIJ, Hg und Ar (Brennervolumen 0,27 cm³) und erzeugt bei einer Leistungsaufnahme von 70 W eine Lichtausbeute von ca. 65 Im/W.

Bei der in Figur 2 dargestellten Halogenglühlampe 21 mit 400 W Aufnahmeleistung ist die Wolfram-Glühwendel 22 mittels der inneren Stromzuführungen 23, 24 - ebenfalls aus Wolfram -, die gleichzeitig die Halterungen für die Wendel 22 darstellen, mit den Molybdänfolien 25, 26 in der Quetschung 27 des Lampenkolbens 28 aus Quarzglas verbunden. Die Molybdänfolien 25, 26 sind wiederum über äußere Stromzuführungen 29, 30 mit den elektrischen Anschlußkontakten der Lampe - hier nicht dargestellt - verbunden. Durch senkrecht zu den inneren Stromzuführungen 23, 24 innerhalb der Quetschung 27 - angeschweißte kurze Drahtstücke 31, 32 aus Molybdän von 3 mm Länge wird bei der Quetschung eine exakte Ausrichtung der inneren Stromzuführungen 23, 24 erreicht und so eine Verdrehung oder Verspannung der Glühwendel 22 verhindert.

## Patentansprüche

1. Elektrische Lampe (1, 21) mit einem einseitig gequetschten Gefäß (3, 28) aus Glas oder Quarz, wobei in der Quetschung (14, 27) mindestens zwei Dichtungsfolien (15, 16; 25, 26) eingebettet sind, deren nach außen gerichtete Enden mit zu den Sockelkontakten führenden äußeren Stromzuführungen (17,18; 29, 30) und deren nach innen gerichtete Enden mit in das Innere des Gefäßes (3, 28) führenden inneren Stromzuführungen (9, 10; 23, 24) verbunden sind, dadurch gekennzeichnet, daß an den inneren Stromzuführungen (9, 10; 23, 24) im Bereich der Quetschung (14, 27) kurze Stücke (19, 20; 31, 32) aus hochschmelzendem Metall befestigt sind, die quer zu den inneren Stromzuführungen (9, 10; 23, 24) verlaufen und in der durch die Quetschung (14, 27) bestimmten Ebene liegen.

2. Lampe nach Anspruch 1, dadurch gekennzeichnet, daß die Metallstücke (19, 20; 31, 32) aus Draht bestehen.

3. Lampe nach Anspruch 1, dadurch gekennzeichnet, daß die Metallstücke aus Blechteilen bestehen.

4. Lampe nach einem oder mehreren der Ansprüche 1 bis 3, dadurch gekennzeichnet, daß die Metallstücke (19, 20) aus demselben Metall wie die inneren Stromzuführungen (9, 10) bestehen.

5. Lampe nach einem oder mehreren der Ansprüche 1 bis 4, dadurch gekennzeichnet, daß die Metallstücke (19, 20; 31, 32) mit den inneren Stromzuführungen (9, 10; 23, 24) verschweißt sind.

6. Lampe nach Anspruch 1, dadurch gekennzeichnet, daß die elektrische Lampe (1) eine Hochdruckentladungslampe ist, wobei das gequetschte Gefäß (3) den Außenkolben bildet, und die inneren Stromzuführungen (9, 10) die elektrischen Verbindungen für ein im Außenkolben befindliches Entladungsgefäß (2) sind.

7. Lampe nach Anspruch 1, dadurch gekennzeichnet, daß die elektrische Lampe (21) eine Halogenglühlampe ist, wobei das gequetschte Gefäß (28) den Lampenkolben bildet, und die inneren Stromzuführungen (23, 24) die elektrischen Verbindungen für eine im Lampenkolben befindliche Glühwendel (22) sind.

## Revendications

1. Lampe électrique (1, 21) comportant une enceinte (3, 28) en verre ou en quartz, pincée unilatéralement, dans laquelle dans le pincement (14, 27) se trouvent insérées au moins deux feuilles d'étanchéité (15, 16; 25, 26), dont les extrémités dirigées vers l'extérieur sont reliées à des éléments extérieurs d'alimentation en courant (17, 18; 29, 30), raccordés aux contacts du culot, et dont les extrémités dirigées vers l'intérieur sont reliées à des éléments intérieurs d'alimentation en courant (9, 10; 23, 24) pénétrant à l'intérieur de l'enceinte (3, 28), caractérisée par le fait que sur les éléments intérieurs d'alimentation en courant (9,10; 23, 24) se trouvent fixées, dans la zone du pincement (14, 27), de courtes pièces (19, 20; 31, 32) réalisées en un métal à point de fusion élevé, qui s'étendent transversalement par rapport aux éléments intérieurs d'alimentation en courant (9,10; 23, 24) et sont situées dans le plan déterminé par le pincement (14, 27).

2. Lampe suivant la revendication 1, caractérisée par le fait que le$ pièces métalliques (19, 20; 31, 32) sont constituées par un fil.

3. Lampe suivant la revendication 1, caractérisée par le fait que les pièces métalliques sont constituées par des éléments de tôle.

4. Lampe suivant une ou plusieurs des revendications 1 à 3, caractérisée par le fait que les pièces métalliques (19, 20) sont constituées par le même métal que les éléments intérieurs d'alimentation en courant (9, 10).

5. Lampe suivant une ou plusieurs des revendications 1 à 4, caractérisée par le fait que les pièces métalliques (19, 20; 31, 32) sont soudées aux éléments intérieurs d'alimentation en courant (9, 10; 23, 24).

6. Lampe suivant la revendication 1, caractérisée par le fait que la lampe électrique (1) est une lampe à décharge à haute pression, l'enceinte pincée (3) constituant l'ampoule extérieure, tandis que les éléments intérieurs d'alimentation en courant (9, 10) constituent les liaisons électriques pour une enceinte à décharge (2) située dans l'ampoule extérieure.

7. Lampe suivant la revendication 1, caractérisée par le fait que la lampe électrique (21) est une lampe tungstène-halogène, l'enceinte pincée (28) formant l'ampoule de la lampe, tandis que les éléments intérieurs d'alimentation en courant (23, 24) constituent les liaisons électriques pour un filament incandescent (22) situé dans l'ampoule de la lampe.

## Claims

1. An electric lamp (1, 21) comprising a vessel (3,28) which is made of glass or quartz crystal and which is pinched at one end, where at least two sealing foils (15, 16; 25, 26) are embedded in the pinch (14, 27), the outwardly directed ends of which are connected to external current leads (17, 18; 29, 30) which lead to the base contacts, and the inwardly directed ends of which are connected to internal current leads (9, 10; 23, 24) which lead into the interior of the vessel (3, 28), characterised in that to the internal current leads (9,10; 23,24) in the region ofthe pinch (14,27) are attached short pieces (19, 20; 31, 32) of metal having a high melting point, which extend transversely to the internal current leads (9, 10; 23, 24) and are arranged in the plane defined by the pinch (14, 27).

2. A lamp as claimed in Claim 1, characterised in that the metal pieces (19, 20; 31, 32) consist of wire.

3. A lamp as claimed in Claim 1, characterised in that the metal pieces consist of sheet metal components.

4. A lamp as claimed in one or several of the Claims 1 to 3, characterised in that the metal pieces consist of the same metal as the internal current leads (9, 10).

5. A lamp as claimed in one or several of the Claims 1 to 4, characterised in that the metal pieces (19, 20; 31, 32) are welded to the internal current leads (9, 10; 23, 24).

6. A lamp as claimed in Claim 1, characterised in that the electric lamp (1) is a high-pressure discharge lamp, where the pinched vessel (3) forms the outer bulb and the internal current leads (9, 10) form the electrical connections for a discharge vessel (2) arranged in the outer bulb.

7. A lamp as claimed in Claim 1, characterised in that the electric lamp (21) is a halogen lamp, where the pinched vessel (28) forms the lamp bulb and the internal current leads (23, 24) form the electrical connections for an incandescent coil (22) arranged in the lamp bulb.
